# EUROPÄISCHE PATENTSCHRIFT

(11) **EP 1 146 965 B1**
(45) Veröffentlichungstag und Bekanntmachung des Hinweises auf die Patenterteilung: **10.09.2003**
(21) Anmeldenummer: 00902596.6
(22) Anmeldetag: 15.01.2000
(51) Int. Cl.: B02C 23/16, B02C 13/286, B02C 13/18

(54) **VORRICHTUNG ZUM BEHANDELN VON VERBUNDELEMENTEN**
DEVICE FOR TREATING COMPOSITE ELEMENTS
DISPOSITIF POUR LE TRAITEMENT D'ELEMENTS COMPOSITES

(30) Priorität: 20.01.1999 DE 29900883 U; 05.03.1999 DE 29904008 U
(43) Veröffentlichungstag der Anmeldung: 24.10.2001
(73) Patentinhaber: Result AG, 8265 Mammern (CH)
(72) Erfinder: WEBER, Robert, CH-8212 Neuhausen (CH)
(74) Vertreter: Hiebsch, Gerhard F., Dipl.-Ing.
(86) Internationale Anmeldenummer: EP0000302
(87) Internationale Veröffentlichungsnummer: WO00043126

(56) Entgegenhaltungen:
- EP-A- 0 009 167
- DE-A- 19 602 205
- DE-U- 29 904 008
- US-A- 4 175 710
- US-A- 5 850 977

## Beschreibung

Die Erfindung betrifft eine Vorrichtung zum Behandeln von Verbundelementen aus festen organischen und/oder anorganischen Verbundwerkstoffen wie Verbunden aus Metall/Metall, Kunststoff/Kunststoff, Metall/Kunststoff oder mineralischen Verbunden mit Metallen und/oder Kunststoffen, mit -- einen Zufuhrkanal sowie einen rohrartigen Austrag in einem Gehäuse der Vorrichtung verbindendem -- Strömungsweg für ein aus dem/den Verbundelement/en durch Aufschließen hergestellte Feststoffpartikel tragendes Transportfluid. Eine bevorzugte Ausgestaltung der Vorrichtung soll mit einer Schar von relativ zu einem Stator um eine sie drehende Welle an übereinander angeordneten Tellern -in Abstand zueinander auf einem Konstruktionskreis festgelegten -- bewegten Beschleunigungswerkzeugen als Rotor versehen sein, die jeweils in Strömungsrichtung eine Abrisskante zum Erzeugen eines Wirbels aus dem Transportfluid und seiner Feststofffracht bilden, wobei die Teller mehrere übereinanderliegende Beschleunigungsebenen innerhalb einer zylindrischen Wandung des Gehäuses als Stator bestimmen; das Gehäuse begrenzt mit die Beschleunigungswerkzeuge tragenden Tellern jenen in der Art eines Ringraumes gestalteten Stromungsweg.

Verbundelemente der genannten Art sind beispielsweise verzinnte Kupferleiterbahnen von Schaltungen, faserverstärkte Kunststoffe oder verkupferte Aluminiumdrähte in koextrudierter oder laminierter Form. So bestehen Metall-Metall-Verbunde-- etwa bei Koaxialkabeln -- vornehmlich aus einem Metallträger, beispielsweise einem Aluminiumdraht, mit einer galvanisch oder thermisch aufgetragenen Kupferschicht, Kunststoff-Kunststoff-Verbunde beim Anwendungsfall Verpackungsfolie für Lebensmittel aus einem von Polyamiden (PA) gebildeten Kunststoffträger mit aufkaschiertem, laminiertem oder koextrudiertem Polyethylen (PE). Auch Kunst-Glasfaserepoxidplatte als Träger mit Kupferauftrag als Basismaterial für gedruckte Schaltungen. Metall-Kunststoffverbunde umfassen u.a. einen Träger aus Aluminiumblech mit einer aufgeklebten Schutzfolie aus Polypropylen (PP) für Fassadenplatten und Wetterschutzverkleidungen.

Probleme bilden diese Verbundelemente vor allem bei der Entsorgung, da bislang ein Trennen der sich im Verbund befindlichen Stoffe nicht stattfindet. Diese Verbundelemente werden heute fast ausschließlich -- in umweltunverträglicher Weise -- verbrannt oder deponiert und so dem Wirtschaftskreislauf entzogen.

Zu den Verbundelementen, welche geordnet entsorgt werden müssen, gehören vor allem auch Rückstände aus dem Verpackungsbereich; gerade dort sind koextrudierte und laminierte Produkte bislang unersetzlich, da die im Verbund befindlichen Werkstoffe in Kombination hervorragende Verpackungseigenschaften besitzen.

Bei konventioneller Aufbereitung erfolgt der Aufschluß des Verbundelementes über die Korn- bzw. Partikelgröße, die kleiner als die jeweilige Schichtdicke der Komponenten ist. Dieser Aufschluß wird in der Regel über eine zumindest einstufige Feinstzerkleinerung in entsprechenden Mühlen -etwa Hammer-, Prall- oder Gegenstrom-Mühlen -- durchgeführt, gegebenenfalls mit Unterstützung von Stickstoff zur Inertisierung und Tiefkühlung.

Die DE-A- 195 09 808 der Anmelderin beschreibt ein Verfahren, mittels dessen aus den erwähnten Verbundelementen Feststoffpartikel erzeugt und diese einem Transportfluid -wie Luft -- zugeführt werden, wobei relativ zum Strom des Gemisches aus Feststoffpartikeln und Transportfluid wenigstens ein diesen Strom querendes Strömungshindernis als Abrisskante zur Bildung von das Gemisch beschleunigend aufschließenden Heckwirbeln bewegt wird. Beim Übergang in diese Heckwirbel erfolgt sowohl eine plötzliche Erhöhung der Beschleunigung der Feststoffpartikel als auch deren -sie aufschließende -- Reibung aneinander. Das Gemisch aus Transportfluid und Feststoffpartikeln wird dem Trenn- oder Aufschließvorgang an den Abrißkanten mit einer Beschleunigung von 20 bis 25 m/sec² zugeführt, nachdem die zu behandelnden Verbundelemente grob zerkleinert oder aber vor dem Trenn- oder Aufschließvorgang verdichtet worden sind.

Nach der DE-A-195 09 808 werden die Verbundstoffe zu Partikeln vorzerkleinert, die oberhalb der Korngröße von Feinzerkleinerungen liegen, und dann der Trenn- oder Aufschließzone zugeführt, somit im Luftstrom beschleunigt. Die einzelnen im Verbund befindlichen Stoffe werden freigesetzt, die physikalisch unterschiedlichen metallischen Schichten wie auch die Kunststoffschichten lösen sich voneinander ab. Dieser Ablösevorgang erfolgt entlang der Phasengrenzen.

Die Vorrichtung nach DE-A-195 09 808 weist in einem rohrartigen Gehäuse einen Rotor mit vertikal stehender Welle auf, das einen Strömungsweg zwischen einem im unteren Bereich des Gehäuses an dieses angeschlossenen Zufuhrkanal sowie einem im Firstbereich vorgesehenen rohrartigen Austrag begrenzt.

Durch die FR-A-1 562 613 ist eine Zerkleinerungsmühle mit-- mehrere Drehscheiben aufweisendem -- Rotor und diesen umfangendem zylindrischem Gehäuse bekannt geworden, bei der zu mahlendes Fördergut durch eine Schraube zum unteren Rotorende geführt und dann vom Luftstrom eines den Rotor -oberhalb eines Siebbodens und unterhalb des Rotorlagers --überspannenden Ventilators erfaßt wird. Das aufwärts wandernde Mahlgut wird von sog. plaques de broyage zerkleinert, also von Mahl- oder Quetschplatten, die radial von drehenden Rotorplatten abragen und nahe der Gehäusewandung angeordnet sind. Die mit der Gehäusewandung zusammenwirkenden Mahl- oder Quetschplatten sind jeweils an ihrem Ende mit einem elliptischen Rahmen ausgestattet; diese Rahmen verlaufen auf einem Konstruktionskreis an der Gehäuseinnenseite und sollen die Mahl- und Zerkleinerungswirkung erhöhen helfen. Im übrigen sollen an diesem Zerkleinerungsvorgang nach Ansicht des Autors jener FR-A-1 562 613 zusätzlich auch Turbulenzen beteiligt sein. An dem Gehäuse dieser Zerkleinerungsmühle setzt unterhalb des Ventilators ein Bypass an, der abgesiebte Grobteile erneut dem unteren Zulauf zuträgt. Auch die DE-A-42 00 827 beschreibt eine solche Zerkleinerungsmühle, deren firstwärtige Auslaßöffnung zwei hintereinandergeschaltete Zyklone als Abscheider nachgeordnet sind. Das im ersten Zyklon angefallene Mahlgut wird über eine Schnecke mit dem Mahlgut des zweiten Zyklons zusammengeführt, und beide Komponenten werden durch eine Zellenradschleuse entfernt.

Eine Anlage nach DE-A-42 13 274 enthält als eines der Aggregate die Zerkleinerungsmühle der FR-A-1 562 613 und beschreibt eine besondere Ausbildung am Stator angebrachter Mahlplatten sowie einen radialen Austragskanal nahe den Mahlplatten. Im Austragskanal ist eine in Draufsicht dreiecksförmige Pralleiste für das Mahlgut angeordnet.

In Kenntnis dieses Standes der Technik hat sich der Erfinder das Ziel gesetzt, eine Vorrichtung der eingangs genannten Art zu entwickeln, mit welcher eine günstige Trennung von Verbundelementen in Fraktionen, vor allem zur Rückgewinnung von Wertstoffen, zu erfolgen vermag; die Verbundwerkstoffe sollen -- ohne die Umwelt zu belasten -- in die Wirtschaftskreisläufe zurückgebracht werden können. Zudem soll eine gute Anpassbarkeit der Vorrichtung an die Verfahrensverhältnisse erreicht werden.

Zur Lösung dieser Aufgabe führt die Lehre der unabhängigen Ansprüche; die Unteransprüche geben günstige Weiterbildungen an.

Erfindungsgemäß sind dem Querschnitt des rohrartigen Austrags zum einen ein Förderelement mit im Querschnitt bewegbaren, in Strömungsrichtung verlaufenden plattenartigen Flächenorganen sowie zum anderen ein den Querschnitt zumindest teilweise durchspannendes Gitter- oder Siebelement zugeordnet. Die Flächenorgane sind vorteilhafterweise radial von einer in Strömungsrichtung verlaufenden, drehbar gelagerten Welle abragende, mit zwei ihrer Kanten parallel zur Wellenlängsachse ausgerichtete Platten, die dem Längsschnitt des Innenraumes eines rohrförmigen Gehäuses angepasst und in diesem Innenraum paddelartig drehbar sind.

Dabei hat es sich als günstig erwiesen, den Durchmesser des Gehäuseinnenraumes länger als den doppelten Durchmesser des Austragsrohres zu wählen. Das scheibenartige Gehäuse wird zwischen zwei -- bevorzugt koaxial verlaufende -- Abschnitte des Austragsrohres so in dieses eingefügt, dass die Platten der Welle die im oberen Gehäusebereich liegenden Mündungen der Rohrabschnitte überfahren. Als günstig hat es sich dafür erwiesen, die -- in den Stirnwänden des Gehäuses gelagerte -- Welle außerhalb des Gehäuseinnenraumes vorzusehen, um die Plattengröße dem der Diametralen folgenden Längsschnitt dieses Gehäuseinnenraumes anpassen zu können.

Die durch das Transportfluid in Strömungsrichtung den Rohrquerschnitt durchwandernden Feststoffpartikel gelangen vor der gegenüberliegenden Mündung des den Austragsweg fortsetzenden Rohrabschnitts zu einem Siebelement; das flächige Siebelement ist im Rahmen der Erfindung den in Strömungsrichtung weisenden Kanten der Platten zugeordnet, bevorzugt an diesen aufgespannt sowie festgelegt und hält entsprechend seiner Maschenweite die größeren Partikel im Gehäuseinnenraum zurück.

Nach einem weiteren Merkmal der Erfindung bilden zur Aufnahme der Partikal zwei benachbart von der Welle abragende Platten mit dem einends quer zu ihnen verlaufenden Siebelement oder Gitternetz einen bewegbaren Aufnahmeraum für die vom Siebelement rückbehaltenen Feststoffpartikel. Diese werden durch die sich drehenden Platten um die Welle bis zu einer Austrittsöffnung transportiert, die sich in der zylindrischen Wand des Gehäuses befindet und zwar bevorzugt am Innenraumtiefsten unterhalb der Mündungen der Abschnitte des Austragsrohres.

Insgesamt erlaubt die erfindungsgemäße Vorrichtung auf einfache Weise eine Trennung von Feststoffpartikeln vom restlichen Förderstrom.

Weitere Vorteile, Merkmale und Einzelheiten der Erfindung ergeben sich aus der nachfolgenden Beschreibung bevorzugter Ausführungsbeispiele sowie anhand der Zeichnung; diese zeigt in:
- Fig. 1:: eine teilweise geschnittene Seitenansicht einer Vorrichtung zum Behandeln von Verbundelementen mit Zu- und Ableitungen für diese;
- Fig. 2:: die Draufsicht auf Fig. 1;
- Fig. 3:: eine gegenüber Fig. 1 vergrößert geschnittene Frontansicht einer Vorrichtung;
- Fig. 4:: eine der Fig. 3 etwa entsprechende Darstellung einer anderen Ausgestaltung der Vorrichtung;
- Fig. 5:: den Querschnitt durch Fig. 3 nach deren Linie V - V, in welchem zentrale Einbauten -- der Übersichtlichkeit halber -- vernachlässigt sind;
- Fig. 6:: eine geschnittene Seitenansicht eines Teiles einer Ableitung der Vorrichtung mit einer integrierten Behandlungseinrichtung;
- Fig. 7:: eine Frontansicht der Behandlungseinrichtung gemäß Pfeil VII in Fig. 6.

Verbundelemente aus festen organischen und/oder anorganischen Verbundwerkstoffen -- wie Verbunden aus Metall/Metall, Kunststoff/Kunststoff, Metall/Kunststoff oder mineralischen Verbunden mit Metallen und/oder Kunststoffen - - werden auf eine Korngröße von etwa 5 bis 50 mm zerkleinert sowie anschließend in einer Trenn- oder Aufschließvorrichtung 10 selektiv durch einen Beschleunigungsvorgang aufgeschlossen.

Die Aufschließvorrichtung 10 weist oberhalb eines quaderförmigen Sockelgestell 12 einen Rotor 14 mit vertikal angeordneter, in das Sockelgestell 12 eingreifender Rotorwelle 16 auf sowie einen Sockelanbau 18 mit einstellbaren Aufla--gen 19 für eine Antriebseinheit 20; das untere Ende 15 der Rotorwelle 16 trägt eine Keilrillenhülse 22, die mittels mehrerer bei 23 angedeuteter Schmalkeilriemen an eine Antriebswelle 21 der Antriebseinheit 20 angeschlossen ist. Der Abstand a zwischen der Rotorachse A und der Antriebsachse B ist durch Verschieben der Antriebseinheit veränderlich einstellbar.

Den Rotor 14 des beispielsweisen Außendurchmessers d von 1200 mm umgibt oberhalb des Sockelgestells 12 eine zylindrische Wand 24 eines Gehäuses 25, dessen Gehäuseinnenraum 26 nach oben hin mittels eines austauschbaren Gehäusedeckels 27 geschlossen ist; dieser trägt innenseitig einen zentrischen Ansatz 28 des Durchmessers b von etwa 600 mm. Der scheibenartige Boden 28ₐ dieses Ansatzes 28 verläuft nahe dem oberen Ende 17 des Rotors 16 und bietet für dieses in Fig. 1 eine Aufnahme 29 an.

In einer auch als Gehäuseboden dienenden Deckelplatte 30 des Sockelgestells 12 ist -- nahe der die Deckelplatte 30 mit Spiel durchsetzenden Rotorwelle 16 -- die Mündung 32 eines Zufuhrkanals 34 für den luftgesteuerten Strom vorzerkleinerter Verbundelemente vorgesehen. Bei einer nicht gezeigten Ausführung der Aufschließvorrichtung 10 ist der Zufuhrkanal 34 mit wenigstens zwei Mündungen 32 ausgestattet. Neben diesem Zufuhrkanal 34 verläuft ein Schwergutaustrag 36; schwere Schwebeteile fallen aus dem luftgeteuerten Gutstrom abwärts und werden dank des Schwergutaustrages 36 von der Deckelplatte 30 entfernt. Im Kopfbereich des Rotors 14 ragt tangential von der Gehäusewand 24 ein Austragsrohr 38 mit Anschlußflansch 39 ab. Da das Austragsrohr 38 am Gehäuse 25 festliegt, kann jener Gehäusedeckel 27 problemlos -- beispielsweise zum Austausch des Rotors 14 -- angehoben werden. Nicht dargestellt sind Gehäusetüren und am Gehäuse 25 angebrachte Steuerkästen od. dgl. Anbauten.

Die Rotorwelle 16 ist im Bereich jener Deckelplatte 30 mittels eines Schrägkugellagers 40 in einem Wellenrohr 42 gelagert, ihr nicht erkennbares unteres Ende ruht in einem weiteren Kugellager.

In Fig. 3 ist über dem Festlager 40 ein dieses überlagernder Bund 44 des freien oberen Teiles der Rotorwelle 16 zu erkennen. Dieser freie Rotorteil definiert mit ihn umgebenden Beschleunigungstellern 46 den aktiven Rotorbereich.

Die Beschleunigungsteller 46 bieten jeweils eine Beschleunigungsebene an und tragen an ihrer Umfangskante eine Mehrzahl von radial abstehenden Beschleunigungsflossen 48 als Werkzeuge. An einem Beschleunigungsteller 46 benachbarte Beschleunigungsflossen 48 bestimmen miteinander einen Mittelpunktswinkel von hier etwa 10°. Die plattenartigen Beschleunigungsflossen 48 sind in Abhängigkeit vom jeweiligen Einsatzzweck besonders ausgebildet. Der unterste der Beschleunigungsteller 46 bildet mit einer Verteilscheibe 50 eine Baueinheit.

Unter Zwischenschaltung jeweils eines Zwischenbleches 52 wird die erwähnte untere Baueinheit 46/50 von vier -- oder mehr -- weiteren tellerartigen Beschleunigungsebenen 46 überspannt, die mittels Nabenbüchsen 47 um den freien Teil der Rotorwelle 16 axial aufeinanderliegen. Auf dem Zwischenblech 52 der obersten Beschleunigungsebene 46 bildet ein Stauteller 54 aus zwei an einer zentrischen Haltebüchse festliegenden Scheiben eine Stauebene. Die Oberscheibe des Stautellers 54 ist von geringerem Durchmesser als die Unterscheibe. Zwischen den Scheiben stehen in Abstand von der Rotorachse A Distanzbolzen 56.

Die Haltebüchse des Stautellers 54 wird von einem mit der Rotorwelle 16 in der Rotorachse A verschraubten Ansatzdeckel 58 überspannt. Parallel zur Rotorachse A verlaufende Spannstäbe 59 durchsetzen sowohl den Ansatzdeckel 58 als auch Schubkanäle in den aufeinanderliegenden Nabenbüchsen 47 und sitzen endwärts in der Verteilscheibe 50.

Die zylindrische Wand 24 des als Stator dienenden Gehäuses 25 begrenzt die Außenseite des Strömungsweges für ein durch den Zufuhrkanal 34 nahe der Rotorwelle 16 eingeführtes Gemisch aus Feststoffpartikeln und Trägerfluid, beispielsweise Luft; die andere Seite des Strömungsweges wird in den fünf in Fig. 3 angedeuteten Etagen durch die Beschleunigungsflossen oder -platten 46 begrenzt. Das Gemisch aus Feststoffpartikeln und Transportluft wird auf der Verteilscheibe 50 einem zwischen Gehäusewand 24 und Rotor 14 vorhandenen schmalen Ringraum im Bereich der Beschleunigungsflossen 48 der Baueinheit 46/50 so zugeführt, dass es gegen die Drehrichtung x des Rotors 14 strömt. Dabei entsteht -in Drehrichtung x -- hinter jeder Beschleunigungsflosse 48, die eine Abrisskante erzeugt, ein Heckwirbel. In diesem wird der Gemischstrom abrupt beschleunigt, die Feststoffpartikel werden aneinander gerieben und dabei in ihre Komponenten aufgelöst. Dazu sind die Umfangsgeschwindigkeiten der Abrisskante, Prozesstemperatur und Luftmengendurchsatz vorwähl- und einstellbar. Vor Eintritt in die nächste Etage kann sich der Gemischstrom kurzzeitig ausdehnen, um dann in den nachgeordneten Ringraum zu gelangen. Im Bereich des Stautellers 54 werden die aufwärts geführten und dabei aufgeschlossenen Anteile der Feststoffpartikel zum Austragsrohr 38 geleitet.

In Fig. 3 ist oberhalb des Stautellers 54 in die Gehäusewand 24 ein Ringelement 60 eingesetzt, von dem ein außen angeflanschtes Radialrohr 62 ausgeht. In dieses ist eine in den Gehäuseinnenraum 26 etwa radial einragende, in Fig. 5 skizzierte Leiteinrichtung 64 eingesetzt. Dieser Leiteinsatz 64 ragt mit einem -- eine in Draufsicht gegen die Strömungsrichtung y gekrümmte Schaufelfläche 66 anbietenden -- Kragkopf 68 in den Gehäuseinnenraum 26 ein. Die freie radiale Kraglänge e dieses Leit- oder Lenkeinsatzes 64 ist verstellbar; letzterer ist dazu mit einem hier streifenartigen Anschlagabschnitt 69 versehen, der seitlich im Radialrohr 62 in unterschiedlichen Einschublängen t verschraubt werden kann. Diese Kraglänge e wird so gewählt, dass die -- parallel zur Rotorachse A stehende -- Endkante 67 der Schaufelfläche 66 -- an dem in Draufsicht etwa dreiecksförmigen Kragkopf 68 -- im Grenzbereich zwischen der in Fig. 5 erkennbaren äußeren Bewegungsbahn grober Partikel Q einerseits und der nach innen anschließenden Bewegungsbahn feiner Partikel Q₁ anderseits verläuft; die groben Partikel Q werden vom Leiteinsatz 64 abgeschöpft und durch das als Partikelaustrag dienende Radialrohr 62 abgeführt.

Die Aufschließvorrichtung 10ₐ der Fig. 4 weist mehrere -zumindest zwei -- der beschriebenen Ringelemente 60 übereinander auf; mit diesen werden die unterschiedlichen Partikelsorten Q, Q₁ getrennt ausgetragen.

Das der Aufschließvorrichtung 10, 10ₐ aufgegebene Verbundelement wird durch Freisetzen der unterschiedlichen physikalischen Eigenschaften der Verbundwerkstoffe -- insbesondere der Dichte, Reißdehnung, Rückstellkraft, Wärmeausdehnung und Wärmeübertragung sowie der Elastizität und der damit verbundenen molekularen Strukturunterschiede -- selektiv aufgeschlossen, und die Adhäsionen der Verbundwerkstoffe werden untereinander aufgehoben.

Durch die Behandlung in der Aufschließvorrichtung 10, 10ₐ erfolgt ein Aufschluss des Verbundelementes in unterschiedliche Strukturen, wobei sich die einzelnen Komponenten bezüglich Dimension und Geometrie infolge ihrer unterschiedlichen physikalischen Charakteristiken auch unterschiedlich verhalten.

Die Verbundelemente können -- wie gesagt -- vor dem Aufschluss verdichtet werden. Es hat sich gezeigt, dass bei diesem selektiven Aufschluss die Bestandteile aus Polyethylen im wesentlichen unverändert bleiben, während metallische Bestandteile, beispielsweise aus Aluminium -- die vorher in flächiger Form vorlagen -- in zwiebelartige Strukturen deformiert werden. Kunststoffverbunde, beispielsweise Polystyrol/Polyethylen, schließen sich ohne deutliche Deformation in unterschiedliche Strukturen auf mit erkennbaren Unterschieden in Bezug auf die Partikelgrößen; diese sind erheblich größer als die erwähnten Aluminiumzwiebelstrukturen.

Durch den selektiven Aufschluss werden die einzelnen Schichten des Verbundelements abgelöst, ohne dass die Schichtdicke der Komponenten verringert werden.

Gemäß Fig. 6,7 ist in ein Austragsrohr 38ₐ eine Trenn- oder Fangeinrichtung 70 eingebaut, mit der -- bei Q angedeutete -- größere Partikel dem Materialstrom entnommen werden, in dem dann nur die kleineren Partikel Q₁ verbleiben. Zwischen zwei mit Flanschen 39 versehene Rohrabschnitte des Austragsrohres 38ₐ eines Innendurchmessers i ist ein seinerseits rohrförmiges Gehäuse 72 des Innendurchmessers n eingefügt; letzterer ist länger als der doppelte Innendurchmesser i des Austragsrohres 38ₐ.

In der Gehäuseachse E ist eine Welle 74 mit entlang der Gehäuseachse E orientierten und von ihr radial abragenden paddelartigen Platten 76 -- von denen eine in Fig. 6, oben, teilweise schraffiert optisch hervorgehoben ist -- in Lagern 75 drehbar als Förderelement 78 angebracht; die Lager-75 sitzen in Gehäusestirnwänden 73. Die Welle 74 ist über einen Endlosriemen 80 an einen -- auf einem Seitensockel 79 stehenden -- Antrieb 82 angeschlossen und durch diesen so drehbar, dass sich die den Längsschnitt des Gehäuseinnenraumes 84 ausfüllenden Platten 76 in letzteren gleichmäßig bewegen.

An den in Strömungsrichtung y hinteren Kanten 77 der Platten 76 ist ein Gitter oder Sieb 86 aufgespannt, das jene groben Partikel Q von den Partikeln Q₁ geringerer Korngrößen trennt; die rückgehaltenen groben Partikel Q werden innerhalb des Gehäuse 72 mitgenommen sowie einer in dessen Sockelbereich befindlichen Austragsöffnung 88 zugeführt, die in Fig. 7 seitlich von Winkelprofilen 90 begrenzt ist.

## Patentansprüche

1. Vorrichtung zum Behandeln von Verbundelementen aus festen organischen und/oder anorganischen Verbundwerkstoffen wie Verbunden aus Metall/Metall, Kunststoff/Kunststoff, Metall/Kunststoff oder mineralischen Verbunden mit Metallen und/oder Kunststoffen, mit einen Zufuhrkanal (34) sowie einen rohrartigen Austrag (38, 38ₐ) in einem Gehäuse (25) der Vorrichtung (10) verbindendem Strömungsweg für ein aus dem/den Verbundelement/en durch Aufschließen hergestellte Feststoffpartikel tragendes Transportfluid,
**dadurch gekennzeichnet,**
**dass** dem Querschnitt des rohrartigen Austrags (38, 38ₐ) ein Förderelement (78) mit in diesem Querschnitt bewegbaren, in Strömungsrichtung (y) verlaufenden plattenartigen Flächenorganen (76) sowie wenigstens ein den Querschnitt zumindest teilweise durchspannendes Gitter- oder Siebelement (86) zugeordnet sind.

2. Vorrichtung nach Anspruch 1, **gekennzeichnet durch** radial von einer in Strömungsrichtung (y) verlaufenden, drehbar gelagerten Welle (74) abragende, parallel zur Wellenlängsachse ausgerichtete Platten (76) als Flächenorgan die dem Längsschnitt des Innenraumes (84) eines rohrförmigen Austragsgehäuses (72) angepasst und in diesem Innenraum paddelartig drehbar sind.

3. Vorrichtung nach Anspruch 2, **dadurch gekennzeichnet, dass** der Durchmesser (n) des Gehäuseinnenraumes (84) des Austragsgehäuses (72) langer ist als der doppelte Durchmesser (i) des Austragsrohres (38, 38ₐ).

4. Vorrichtung nach einem der Ansprüche 2 oder 3, **dadurch gekennzeichnet, dass** die Welle (74) beidends in Stirnwänden (73) des Austragsgehäuses (72) gelagert ist.

5. Vorrichtung nach einem der Ansprüche 2 bis 4, **dadurch gekennzeichnet, dass** das Austragsgehäuse (72) exzentrisch achsparallel in das Austragsrohr (38, 38ₐ) eingefügt ist und die Querschnitte der beiden Abschnitte des Austragsrohres einander im oberen Teil des Gehäuseinnenraumes (84) gegenüberliegen.

6. Vorrichtung nach einem der Ansprüche 2 bis 5, **dadurch gekennzeichnet, dass** die Welle (74) außerhalb des Querschnitts des Austragsrohres (38, 38ₐ) angeordnet ist.

7. Vorrichtung nach einem der Ansprüche 1 bis 6, **dadurch gekennzeichnet, dass** das Siebelement (86) den in Strömungsrichtung (y) weisenden Kanten (77) der plattenartigen Flächenorgane oder Platten (76) zugeordnet ist.

8. Vorrichtung nach Anspruch 1 oder 7, **dadurch gekennzeichnet, dass** das flächige Siebelement (86) an den Plattenkanten (77) aufgespannt und festgelegt ist.

9. Vorrichtung nach einem der Ansprüche 2 bis 8, **dadurch gekennzeichnet, dass** zwei benachbart von der Welle (74) abragende Platten (76) mit dem quer zu ihnen verlaufenden Siebelement (86) einen bewegbaren Aufnahmeraum für vom Siebelement rückbehaltene Feststoffpartikel (Q, Q₁) bilden.

10. Vorrichtung nach einem der Ansprüche 2 *bis* 9, **dadurch gekennzeichnet, dass** die zylindrische Wand des Austragsgehäuses (72) mit zumindest einer vom Querschnitt eines Abschnitts des Austragsrohres (38, 38ₐ) gebildeten Austragsöffnung (88) versehen ist.

11. Vorrichtung nach einem der Ansprüche 5 bis 10, **dadurch gekennzeichnet, dass** die Austragsöffnung (88) unterhalb der Mündungen der Abschnitte des Austragsrohres (38ₐ) im Sockelbereich des Austragsgehäuses (72) bzw. dessen Gehäuseinnenraumes (84) am Innenraumtiefsten angeordnet ist.

## Claims

1. Device for treating composite elements made of solid organic and/or inorganic composite materials, such as metal/metal, plastic/plastic, metal/plastic composites or mineral composites with metals and/or plastics, comprising a flow path for a transport fluid carrying solid particles produced by breaking down the composite element(s) connecting a feed channel (34) and a tubular outlet (38, 38ₐ) in a housing (25) of the device (10), **characterised in that** associated with the cross section of the tubular outlet (38, 38ₐ) are a conveying element (78) with plate-like surface members (76) extending in the flow direction (y) and movable in this cross section, and at least one grid element or sieve element (86) extending at least partially through the cross section.

2. Device according to claim 1, **characterised by** plates (76) projecting radially from a rotatable shaft (74) extending in the flow direction (y) and aligned in parallel with the longitudinal axis of the shaft serving as surface members which are adapted to the longitudinal section of the interior (84) of a tubular outlet housing (72) and can rotate like paddles in this interior.

3. Device according to claim 2, **characterised in that** the diameter (n) of the interior (84) of the outlet housing (72) is longer than twice the diameter (i) of the outlet tube (38, 38ₐ).

4. Device according to either of claims 2 or 3, **characterised in that** the shaft (74) is supported at both ends in end walls (73) of the outlet housing (72).

5. Device according to one of claims 2 to 4, **characterised in that** the outlet housing (72) is inserted in an eccentrically axially parallel manner into the outlet tube (38, 38ₐ) and the cross sections of the two portions of the outlet tube are situated opposite one another in the upper part of the interior (84) of the housing.

6. Device according to one of claims 2 to 5, **characterised in that** the shaft (74) is arranged outside the cross section of the outlet tube (38, 38ₐ).

7. Device according to one of claims 1 to 6, **characterised in that** the sieve element (86) is associated with the edges (77) of the plate-like surface members or plates (76) pointing in the flow direction (y).

8. Device according to claim 1 or claim 7, **characterised in that** the flat sieve element (86) is mounted on and fixed to the edges (77) of the plates.

9. Device according to one of claims 2 to 8, **characterised in that** two plates (76) projecting from the shaft (74) adjacent to one another, together with the sieve element (86) extending transversely thereto, form a movable receiving space for solid particles (Q, Q₁) retained by the sieve element.

10. Device according to one of claims 2 to 9, **characterised in that** the cylindrical wall of the outlet housing (72) is provided with at least one outlet opening (88) formed by the cross section of a portion of the outlet tube (38, 38ₐ).

11. Device according to one of claims 5 to 10, **characterised in that** the outlet opening (88) is arranged below the orifices of the portions of the outlet tube (38ₐ) in the base region of the outlet housing (72) or at the bottom of the interior (84) of the housing.

## Revendications

1. Dispositif pour le traitement d'éléments composites constitués de matériaux composites solides organiques et/ou inorganiques comme des composites de métal/métal, plastique/plastique, métal/plastique ou les composites minéraux avec des métaux et/ou des plastiques, avec une voie de circulation reliant un canal d'amenée (34) ainsi qu'une évacuation de type tube (38, 38ₐ) dans un boîtier (25) du dispositif (10) pour un fluide de transport portant des particules solides fabriquées à partir d'un/des éléments composites par désagrégation, **caractérisé en ce qu'**un élément de transport (78) avec des organes plans (76) de type plaque situés dans le sens de circulation (y) et déplaçables dans la section transversale ainsi qu'au moins un élément de grille ou de tamis (86) s'étendant au moins partiellement dans la section transversale sont associés à la section transversale de l'évacuation de type circulaire (38, 38ₐ).

2. Dispositif selon la revendication 1, **caractérisé par** des plaques (76), saillant radialement d'un arbre (74), disposé de manière à être rotatif, fonctionnant dans le sens de circulation (y), et dirigées parallèlement à l'axe longitudinal de l'arbre, à titre d'organes plans, qui sont adaptées à la section longitudinale de l'espace interne (84) d'un boîtier d'évacuation circulaire (72) et sont rotatives dans cette espace interne comme des palettes.

3. Dispositif selon la revendication 2, **caractérisé en ce que** le diamètre (n) de l'espace interne (84) du boîtier d'évacuation (72) est supérieur au double du diamètre (i) du tube d'évacuation (38, 38ₐ).

4. Dispositif selon l'une quelconque des revendications 2 ou 3, **caractérisé en ce que** l'arbre (74) est disposé aux deux extrémités dans les parois frontales (73) du boîtier d'évacuation (72).

5. Dispositif selon l'une quelconque des revendications 2 à 4, **caractérisé en ce que** le boîtier d'évacuation (72) est introduit dans le tube d'évacuation (38, 38ₐ) excentriquement parallèle à l'axe et que les sections transversales des deux compartiments du tube d'évacuation sont opposées dans la partie supérieure de l'espace interne du boîtier (84).

6. Dispositif selon l'une quelconque des revendications 2 à 5, **caractérisé en ce que** l'arbre (74) est disposé en dehors de la section transversale du tube d'évacuation (38, 38ₐ).

7. Dispositif selon l'une quelconque des revendications 1 à 6, **caractérisé en ce que** l'élément de tamis (86) est associé aux arêtes (77) pointant dans le sens de circulation (y) des organes plans de type plaques ou des plaques (76).

8. Dispositif selon la revendication 1 ou 7, **caractérisé en ce que** l'élément de tamis plan (86) est serré et fixé sur les arêtes des plaques (77).

9. Dispositif selon l'une quelconque des revendications 2 à 8, **caractérisé en ce que** deux plaques (76) adjacentes, saillant de l'arbre (74), avec l'élément de tamis (86) s'étendant transversalement par rapport à celles-ci, forment un espace de réception déplaçable pour les particules solides (Q, Q₁) retenues par l'élément de tamis.

10. Dispositif selon l'une quelconque des revendications 2 à 9, **caractérisé en ce que** la paroi cylindrique du boîtier d'évacuation (72) est dotée d'au moins une ouverture d'évacuation (88) formée par une section transversale d'un compartiment du tube d'évacuation (38, 38ₐ).

11. Dispositif selon l'une quelconque des revendications 5 à 10, **caractérisé en ce que** l'ouverture d'évacuation (88) est disposée au plus profond de l'espace interne en dessous des embouchures des compartiments du tube d'évacuation (38ₐ) dans la zone du socle du boîtier d'évacuation (72) ou son espace interne (84).
